# EUROPÄISCHE PATENTSCHRIFT

(11) **EP 0 279 214 B1**
(45) Veröffentlichungstag und Bekanntmachung des Hinweises auf die Patenterteilung: **03.04.1991**
(21) Anmeldenummer: 88100964.1
(22) Anmeldetag: 22.01.1988
(51) Int. Cl.: D21F 1/00

(54) **Verbundgewebe als Bespannung für den Blattbildungsteil einer Papiermaschine**
Two-layer cloth for the wet end of a paper-making machine
Toile à deux couches pour la partie humide d'une machine à papier

(30) Priorität: 19.02.1987 DE 3705345
(43) Veröffentlichungstag der Anmeldung: 24.08.1988
(73) Patentinhaber: F. Oberdorfer GmbH & Co. KG Industriegewebe-Technik, 89522 Heidenheim (DE)
(72) Erfinder: Vöhringer, Fritz, D-7920 Heidenheim (DE)
(74) Vertreter: Kern, Wolfgang, Dipl.-Ing.

(56) Entgegenhaltungen:
- DE-A- 3 305 713
- GB-A- 2 022 638

## Beschreibung

Die Erfindung betrifft ein Verbundgewebe als Papiermaschinensieb bestehend aus mindestens zwei kompletten Geweben, die mit längsgerichteten oder quergerichteten Bindefäden zusammengewebt sind.

Für den Einsatz als Papiermaschinensieb wird das Obergewebe bzw. Formiergewebe in sehr feiner Ausführung gefertigt. Die Feinheit und Ebenheit dieses Formiergewebes bestimmt die Qualität des Papiers. Das Untergewebe bzw. Verschleißgewebe bestimmt die Stabilität und die Lebensdauer des Verbundsiebes und ist deshalb aus dicken Fäden hergestellt und grob strukturiert. Das Papiermaschinensieb durchläuft mit hoher Geschwindigkeit das Walzen-System der Naßpartie, entwässert den Papierstoff und transportiert ihn zur Pressenpartie. Während dieses Vorganges nimmt die Siebspannung sehr stark zu, das Sieb dehnt sich und wird gleichzeitig schmaler. Unmittelbar nach Passieren der Antriebswalze fällt die Siebspannung schlagartig ab und das Sieb wird wieder breiter. Wegen der unterschiedlichen Feinheit und der meist nicht gleichen Bindungsart von Ober- und Untergewebe ist das mechanische Verhalten und somit die Kontraktion ebenfalls unterschiedlich. Dies ist die Ursache für quergerichtete Verschiebespannungen zwischen Ober- und Untergewebe, die von den Bindefäden aufgenommen werden müssen.

Die DE-OS 2 917 694 schlägt vor, die Gewebe mit quergerichteten Bindefäden zu verbinden. Damit können die unterschiedlichen Querkontraktionen von Ober- und Untergewebe beherrscht werden. Bei seinem Weg durch das Walzensystem der Naßpartie passiert das Verbundsieb im Wechsel außen- und innenliegende Walzen. Die damit verbundenen ständigen Lastwechsel verursachen eine in Laufrichtung schwingende Relativbewegung zwischen Ober- und Untergewebe, wodurch die Bindefäden sehr schnell durch Reibung zerstört werden. Dieser sehr nachteilige Effekt kann durch quergerichtete Bindefäden bei bekannten Geweben dieser Art nicht vermieden werden, allenfalls durch ein längsgerichtetes Bindefadensystem, das aber für die Aufnahme von quergerichteten Verschiebespannungen nicht besonders geeignet ist.

Es wurde deshalb in DE 33 05 713 vorgeschlagen, für die Verbindung von zwei Geweben längs- und quergerichtete Bindefäden zu verwenden. Bei einem solchen komplizierten und unübersichtlichen Aufbau ist jedoch die Forderung nach einer möglichst ebenen Oberfläche des Obersiebes, die frei von Bindepunkt-Vertiefungen ist, nicht mehr erfüllbar. Eine einwandfreie Qualität der Webnaht ist mit einem vertretbaren Aufwand nicht mehr zu erreichen. Beides sind aber wesentliche Voraussetzungen für die Brauchbarkeit des Verbundsiebes.

Die vorliegende Erfindung macht es sich zur Aufgabe, die geschilderten Nachteile zu beseitigen und ein Verbundgewebe zu schaffen, das sich zur Aufnahme von quer- und längsgerichte ten Verschiebespannungen besonders eignet, indem die Längung der längsgerichteten Bindefadenteile durch den Schrumpf der quergerichteten Bindefadenteile nahezu aufgehoben wird, so daß eine Störung der papierseitigen Oberfläche durch Bildung von Bindepunkt-Vertiefungen vermieden und eine wesentliche Verminderung, wenn nicht vollständige Vermeidung von Relativbewegungen zwischen Ober- und Untergewebe des Verbundgewebes erreicht wird.

Die Lösung dieser Aufgabe ist im Anspruch 1 gekennzeichnet.

Sie besteht in dem Gedanken, die Bindefäden so einzuweben, daß die oberen Bindepunkte von den unteren in Richtung der Relativbewegung beabstandet sind, wodurch in dieser Richtung eine Spannungskomponente erzeugt wird, welche die Relativbewegung unterbindet.

Der erfindungsgemäße zick-zack-förmige Verlauf der Bindefäden, die sich nur in einer Richtung erstrecken, kann sowohl längs- als auch quergerichtete Relativbewegungen zwischen den Geweben auf ein erträgliches Maß reduzieren. Es werden also entlang der Bindefaden-Richtung seitwärts gerichtete Verankerungspunkte gebildet. Es versteht sich von selbst, daß die Anzahl der links und rechts orientierten Verankerungspunkte wegen des Gleichgewichts in etwa gleich sein muß. So entsteht eine sichere Verbindung zwischen Ober- und Untergewebe, die einer Zeltverspannung gleicht. So wie diese das Kippen der Zeltstangen verhindert, minimiert die erfindungsgemäße Bindefadenführung die störende Relativbewegung zwischen Ober-und Untergewebe.

Die Bindefäden können sich in Laufrichtung oder quer zur Laufrichtung der Papiermaschine erstrecken. Siebe, bei denen Webrichtung und Laufrichtung übereinstimmen, nennt man flachgewobene Siebe. So gewobene Siebe müssen zur Erzielung einer ausreichenden Längsstabilität unter Wärmeeinwirkung stark gereckt werden. Dabei werden die längs gerichteten Bindefäden ebenfalls verstreckt. Der damit verbundene Spannungsanstieg in den Bindefäden verursacht zusammen mit der Wäremeeinwirkung bleibende Vertiefungen im empfindlichen Obersieb, die sich als Markierungen im Papier abzeichnen. Aus diesem Grund sind alle bisher auf Papiermaschinen eingesetzte Verbundgewebe mit quergerichteten Bindefäden ausgestattet.

Nach der vorliegenden Erfindung können nun auch flachgewobene Verbundsiebe mit längsgerichteten Bindefäden hergestellt werden. Bei der erwähnten Reckung entsteht nämlich nicht nur eine bleibende Längung, sondern auch ein bleibender Querschrumpf von gleicher Größenordnung. Da bei dem erfindungsgemäßen Verbundsieb die Bindefäden nicht nur längsgerichtete, sondern auch quergerichtete Anteile von ähnlicher Größe haben, wird der Spannungsanstieg in den längsgerichteten Bindefäden während des Reckvorganges vermieden. Die Längung der längsgerichteten Bindefadenteile wird durch den Schrumpf der quergerichteten Bindefadenteile nahezu aufgehoben.

Im folgenden wird die Erfindung anhand von in der Zeichnung schematisch dargestellten Ausführungsbeispielen näher erläutert.

In der Zeichnung zeigen:
Fig. 1 eine Draufsicht der Oberseite (links) und der Unterseite eines bekannten Verbundsiebes mit quergerichteten Bindefäden;
Fig. 2 eine Draufsicht der Oberseite (oben) und der Unterseite eines erfindungsgemäßen Verbundsiebes mit quergerichteten Bindefäden;
Fig. 3 die Projektion eines erfindungsgemäßen Bindefadens auf eine zur Siebfläche parallele Ebene, wobei die Bindepunkte im Obergewebe durch Punkte markiert sind und im Untergewebe auf den nach links und rechts gerichteten Ecken der Zick-Zack-Linie liegen;
Fig. 4 die Projektion von zwei aufeinanderfolgenden Bindefäden entsprechend der Erfindung, wobei die Bindepunkte im Obergewebe auf den nach außen gerichteten und im Untergewebe auf den nach innen gerichteten Ecken liegen;
Fig. 5 eine perspektivische Ansicht, die den räumlichen Verlauf eines erfindungsgemäßen Bindefadens zwischen drei aufeinanderfolgenden Bindepunkt zeigt,wobei die Fläche 15 zur Blattbildungs- oder Siebebene parallel verläuft, und
Fig. 6, 7 und 8 Draufsichten ähnlich der Fig. 1 und 2 der Ober- und Unterseiten von Verbundsieben entsprechend der Erfindung mit längsgerichteten Bindefäden und unterschiedlichen Bindungsarten im Ober- und Untergewebe.

Die Darstellungen der Ober- und Untergewebe sind Bindungspatronen in einer Form, die die Struktur der Außenseiten des Gewebes sichtbar macht. Für die Darstellung der Obergewebe gilt:

Querstriche wie 11, 12, 13 sind Kettsenkungen, Längsstriche wie 16, 18, 18′, 22, 23 demzufolge Ketthebungen. Für die Darstellung der Untergewebe gilt:

Querstriche wie 12, 14 sind Ketthebungen, Längsstriche wie 17, 20, 21, 24, 25 also Kettsenkungen.

Diese Bedeutungen gelten natürlich nicht nur für die als dünne Striche gezeichneten Bindepunkte der Bindefäden, sondern auch für die als dickere Striche gezeichneten Kröpfungen und Flottierungen der Kett- und Schußfäden der Ober- und Untergewebe.

Die Markierungen a, b, c bzw. a, b, c, d definieren jeweils die Lage von Ober- und Untergewebe zueinander.

Das in Fig.1 dargestellte Verbundsieb bekannter Art besteht aus einem feinen Obergewebe 5 in einfacher Bindung und einem groben Untergewebe 6 in gekreuzter Batavia-Bindung. Die Bindepunkte 11 im Obergewebe und 12 im Untergewebe 6 liegen in der Projektion auf eine zur Siebfläche parallelen Ebene auf einer Geraden.Mit diesem Verbindungsprinzip lassen sich,wie die Erfahrung lehrt, quer zur Erstreckungsrichtung der Bindefäden auftretende Bewegungen zwischen den Einzelgeweben nicht vermeiden.

In Fig. 2, die ein erfindungsgemäßes Verbundsieb mit einem Untergewebe 7 in einfacher Bindung zeigt, liegen nur die Bindepunkte 13 des Obergewebes 4 auf einer Geraden. Die Bindepunkte 14 des Untergewebes 7 sind dagegen in Erstreckungsrichtung der Bindefäden gesehen abwechselnd nach links und rechts versetzt. Die Bindepunkte 13 liegen ungefähr in der Mitte zwischen den links und rechts davon angeordneten Bindepunkten 14. Die Projektion des in Fig. 2 dargestellten Bindefadens auf eine zur Siebfläche parallelen Ebene entspricht der in Fig. 3 gezeigten Zick-Zack-Linie, und zwar in Bindefaden-Richtung gesehen, die in Fig. 2 durch den Pfeil A angegeben wird.

Natürlich kann auch, wie in Fig. 6 dargestellt, ein Untergewebe 8 in Kreuzköper-Bindung gewählt werden. Die in Längsrichtung angeordneten Bindepunkte 16 im Obergewebe 1 liegen auf einer Linie zwischen den Markierungen a und b sowie c und d. Die dazugehörigen Bindepunkte 17 im Untergewebe bilden wieder abwechselnd links und rechts von dieser Linie plazierte Verankerungspunkte. Die Projektion des Bindefadens entspricht der Darstellung in Fig. 3.

Eine besonders günstige Ausführung der Erfindung zeigt die Fig. 7 mit einem Untergewebe 9 in Dreiköper-Bindung. Hierbei binden jeweils zwei längsgerichtete Bindefäden entlang eines Längsfadens des Obergewebes 2 in dieses Gewebe ein. Die Bindepunkte 18, 19 des Bindefadenpaares liegen wiederum auf einer Linie, während die dazugehörigen Bindepunkte 20, 21 im Untergewebe abwechselnd rechts und links von dieser Linie angeordnet sind. Zu beachten ist, daß der Bindefaden zwischen den Bindepunkten 18′ und 18˝ geradlinig verläuft und dort nicht im Untergewebe 9 einbindet, weil an dieser Stelle des Untergewebes kein geeigneter Bindepunktplatz vorhanden ist.

In Fig. 8 ist ein Verbundsieb dargestellt, das aus zwei unterschiedlich feinen Dreiköpergeweben besteht. Die Außenseite des Obergewebes 10 hat eine Längsflottierung. Die Außenseite des Untergewebes 3 ist querflottierend. Dieses Verbundsieb ist also wie die in Fig. 6 und Fig. 7 dargestellten Siebe ein Schußläufer. Die zu den Bindepunkten 22 gehörigen Bindepunkte 24 des Untergewebes sind alle rechtsseitig von den Bindepunkten 22 angeordnet, während die zu den Bindepunkten 23 des nächsten Bindefadens gehörigen Bindepunkte 25 im Untergewebe 3 alle linksseitig liegen. Die Projektion dieser beiden aufeinanderfolgenden Bindefäden entspricht somit der Darstellung in Fig. 4.

Wie schon erwähnt, müssen flachgewebte Siebe zur Erzielung einer ausreichenden Längsstabilität unter Zuführung von Wärme stark gereckt werden. Dabei werden längsgerichtete Bindefäden verstreckt. Der damit verbundene Spannungsanstieg in den Bindefäden verursacht störende Vertiefungen im empfindlichen Obergewebe. Diese Vertiefungen zeichnen sich als unerwünschte Markierungen im Papier ab. An Fig. 5 läßt sich die folgende Beziehung ablesen, wobei mit 15 eine Fläche bezeichnet ist, die parallel zur Siebebene verläuft: Es bedeuten:
1 ≅ Die Teillänge des Bindefadens, d.h. die Bindefadenlänge zwischen einem Bindepunkt im Obergewebe und dem in Längsrichtung des Bindefadens folgenden Bindepunkt im Untergewebe;
d ≅ die Gewebedicke, gemessen von der Oberseite des Obergewebes bis zur Unterseite des Untergewebes;
s ≅ der Abstand, um den zwei Bindepunkte, die in Längsrichtung des Bindefadens aufeinander folgen, in bezug auf das Obergewebe im Untergewebe seitlich versetzt sind;
a ≅ der Abstand in Bindefadenlängsrichtung zwischen zwei aufeinanderfolgenden Bindepunkten

Während des Reckvorgangs wird a entsprechend der Reckung in dieser Richtung gröber. Der Wert s wird jedoch durch den Querschrumpf kleiner. Ebenso verringert sich die Gewebedicke und damit der Wert d.

Die Teillänge 1 des Bindefadens kann durch günstige Wahl der Anfangswerte d_{A}, s_{A} und a_{A} konstant gehalten werden. Es bedeuten:
1_{A} ≅ Teillänge des Bindefadens vor dem Reckvorgang
1_{E} ≅ Teillänge des Bindefadens nach dem Reckvorgang

Eine Verstreckung der Bindefäden erfolgt nicht, die gefürchteten Vertiefungen bleiben aus. Die Bedingung 1_{A} = 1_{E} kann in guter Annäherung dadurch erreicht werden, daß der Anfangswert des Bindepunktabstandes a möglichst klein gewählt wird.

Fig. 6 und 7 sind Beispiele für dieses Vorgehen. Bei Bedarf kann der Abstand a jedoch noch kürzer als in diesen beiden Beispielen gewählt werden.

Bei dem in Fig. 8 dargestellten Gewebe braucht der Bindepunktabstand a nicht kürzer gemacht zu werden, da die Bindepunkte des Obergewebes 10 alle auf nach innen gerichteten Querkröpfungen liegen und somit die Oberfläche nicht wesentlich beeinflussen. Hier ist es ausreichend, Bindefäden mit hoher Dehnung aus Polyester oder Polyamid zu verwenden. In Abhängigkeit von der hohen Dehnung haben solche Fäden einen geringen Wärmeschrumpf entsprechend geringer Schrumpfspannungen.

## Patentansprüche

1. Verbundgewebe als Bespannung für den Blattbildungsteil einer Papiermaschine aus mindestens zwei kompletten Geweben, die mit längsgerichteten oder quergerichteten Bindefäden zusammengewebt sind, dadurch **gekennzeichnet,** daß wenigstens einige der Bindepunkte (13, 16, 18, 18′, 18˝, 19, 22, 23) wenigstens eines Teiles der Bindefäden im Obergewebe (1, 2, 4, 10) zu den in Bindefadenlängsrichtung jeweils folgenden Bindepunkten (14, 17, 20, 21, 24, 25) im Untergewebe (3, 7, 8, 9) so angeordnet sind, daß die in Längsrichtung des Bindefadens abwechselnd im Ober- und Untergewebe aufeinanderfolgenden Bindepunkte in bezug auf das Lot der Siebfläche seitlich versetzt sind, wobei die Projektion wenigstens eines Teils der Bindefäden auf eine zur Siebfläche parallele Ebene (15) wenigstens in Teillängen (1) eine Zick-Zack-Linie ist.

2. Verbundgewebe nach Anspruch 1, dadurch **gekennzeichnet,** daß zwischen der Teillänge (1) des Bindefadens, die der Bindefadenlänge zwischen einem Bindepunkt (13) im Obergewebe (4) und dem in Längsrichtung des Bindefadens folgenden Bindepunkt (14) im Untergewebe (7) entspricht, der Gewebedicke (d) gemessen von der Oberseite des Obergewebes (4) zur Unterseite des Untergewebes (7), dem Abstand (s), um den zwei in Längsrichtung des Bindefadens aufeinanderfolgende Bindepunkte in bezug auf das Obergewebe (4) im Untergewebe (7) seitlich versetzt sind und dem Abstand (a) zweier in Bindefadenlängsrichtung aufeinanderfolgender Bindepunkte (13, 14) die Beziehung besteht,

3. Verbundgewebe nach Anspruch 1 oder 2, dadurch **gekennzeichnet,** daß die Bindefäden quergerichtet sind.

4. Verbundgewebe nach Anspruch 1 oder 2, dadurch **gekennzeichnet,** daß die Bindefäden längsgerichtet sind.

5. Verbundgewebe nach einem der Ansprüche 1 bis 4, dadurch **gekennzeichnet,** daß das Obergewebe (1, 5) eine einfache Bindung hat.

6. Verbundgewebe nach einem der Ansprüche 1 bis 4, dadurch **gekennzeichnet,** daß das Obergewebe (10) eine Köper-Bindung hat.

7. Verbundgewebe nach einem der Ansprüche 1 bis 6, dadurch **gekennzeichnet,** daß das Untergewebe (7) eine einfache Bindung hat.

8. Verbundgewebe nach einem der Ansprüche 1 bis 6, dadurch **gekennzeichnet,** daß das Untergewebe (8, 9) eine Köper-Bindung hat.

9. Verbundgewebe nach Anspruch 8, dadurch **gekennzeichnet,** daß das Verbundsieb aus zwei unterschiedlich feinen Dreiköpergeweben besteht und daß die Außenseite des Obergewebes (10) eine Längsflottierung und die Außenseite des Untergewebes (3) eine Querflottierung aufweist.

10. Verbundgewebe nach einem der Ansprüche 1 bis 9, dadurch **gekennzeichnet,** daß die Bindefäden aus einem multifilen Material bestehen.

11. Verbundgewebe nach einem der Ansprüche 1 bis 9, dadurch **gekennzeichnet,** daß die Bindefäden aus einem monofilen Material mit einer Dehnung von mindestens 30% bestehen.

12. Verbundgewebe nach Anspruch 11, dadurch **gekennzeichnet,** daß der Durchmesser der Bindefäden höchstens 75% des Durchmessers des dicksten Fadens des Obergewebes beträgt.

13. Verbundgewebe nach einem der Ansprüche 1 bis 12, dadurch **gekennzeichnet,** daß die Anzahl der Bindepunkte im Untergewebe mindestens so groß ist wie die Anzahl der außen liegenden Kröpfungen des Untergewebes, die sich in Richtung der Bindefäden erstrecken.

## Claims

1. A composite paper making wire as sheet forming part of a paper making machine, comprising at least two complete fabrics which are interlaced by longitudinally directed or cross directed connecting threads, **characterized** in that at least some of the connecting points (13, 16, 18, 18′, 18˝, 19, 22, 23) of at least some of the connecting threads in the upper fabric (1, 2, 4, 10) are positioned with respect to the connecting points (14, 17, 20, 21, 24, 25) in the lower fabric (3, 7, 8, 9) following respectively in longitudinal direction of the connecting threads, so that those connecting points following to each other alternatively in the upper fabric and the lower fabric in longitudinal direction of the connecting threads are laterally displaced with respect to the perpendicular line of the surface of the wire, the structure being such that the projection of at least some of the connecting threads onto a plane (15) parallel to the surface of the wire is at least in a partial length (1) of its length a zig-zag-line.

2. A composite paper making wire according to claim 1, **characterized** in that between said partial length (1) of the connecting thread corresponding to the connecting thread length between one connecting point (13) in the upper fabric (4) and the in longitudinal direction of the connecting threads following connecting point (14) in the lower fabric (7), the thickness (d) of the wire measured from the upper side of the upper fabric (4) to the lower side of the lower fabric (7), the distance (s), by which two connecting points following to one another in longitudinal direction of the connecting thread in the lower fabric (7) are laterally displaced with respect to the upper fabric (4), and the distance (a) of two connecting points (13, 14) following to one another in longitudinal direction of the connecting threads, the following relationship exists:

3. A composite paper making wire according to claim 1 or 2, **characterized** in that the connection threads run in cross machine direction.

4. A composite paper making wire according to claim 1 or 2, **characterized** in that the connecting threads run in longitudinal machine direction.

5. A composite paper making wire according to one of claims 1-4, **characterized** in that the upper fabric (1, 5) comprises a two-shed-binding.

6. A composite paper making wire according to one of the claims 1-4, **characterized** in that the upper fabric (10) comprises a Koeper-binding.

7. A composite paper making wire according to one of the claims 1-6, **characterized** in that the lower fabric (7) comprises a two-shed-binding.

8. A composite paper making wire according to one of the claims 1-6, **characterized** in that the lower fabric (8, 9) comprises a Koeper-binding.

9. A composite paper making wire according to claim 8, **characterized** in that the composite wire consists of two differently fine three-Koeper-fabrics and that the outer side of the upper fabric (10) comprises longitudinal floats and the outer side of the lower fabric (3) comprises cross floats.

10. A composite paper making wire according to one of the claims 1-9, **characterized** in that the binding threads are multifilament yarns.

11. A composite paper making wire according to one of the claims 1-9, **characterized** in that the binding threads are monofilament yarns having an elongation of at least 30%.

12. A composite paper making wire according to claim 11, **characterized** in that the diameter of the binding threads corresponds to at maximum 75% of the diameter of the thickest thread of the upper fabric.

13. A composite paper making wire according to one of the claims 1-12, **characterized** in that the number of connecting points within the lower fabric is at least so great as the number of the outwardly positioned knuckles of the lower fabric extending in the direction of the connecting threads.

## Revendications

1. Tissu composite servant de toile pour la table de fabrication d'une machine à papier, constitué d'au moins deux tissus complets qui sont entrelacés par des fils d'entrelacement orientés longitudinalement ou transversalement, caractérisé par le fait qu'au moins quelques uns des points d'entrecroisement (13, 16, 18, 18′, 18˝, 19, 22, 23) d'au moins une partie des fils d'entrelacement du tissu supérieur (1, 2, 4, 10) sont disposés par rapport à la succession suivante dans le sens longitudinal des fils d'entrelacement des points d'entrecroisement (14, 17, 20, 21, 24, 25) situés dans le tissu inférieur (3, 7, 8, 9), de sorte que les points d'entrecroisement se succédant de manière alternée en direction longitudinale des fils d'entrelacement dans les tissus supérieur et inférieur, sont décalés latéralement par rapport à la perpendiculaire à la surface de la toile, la projection d'au moins une partie des fils d'entrelacement sur un plan (15) parallèle à la surface de la toile étant, au moins sur des longueurs partielles (1), une ligne en zig-zag.

2. Tissu composite selon la revendication 1, caractérisé par le fait qu'entre la longueur partielle (1) du fil d'entrelacement qui correspond à la longueur de ce fil entre un point d'entrecroisement (13) dans le tissu supérieur (4) et le point d'entrecroisement (14) qui lui est consécutif dans le tissu inférieur (7), l'épaisseur (d) de tissu mesurée entre la face supérieure du tissu supérieur (4) et la face inférieure du tissu inférieur (7), la distance (s) de décalage latéral entre deux points d'entrecroisement consécutifs dans le tissu inférieur (7) par rapport au tissu supérieur (4) en direction longitudinale du fil d'entrelacement, et la distance (a) de deux points d'entrecroisement (13, 14) se succédant en direction longitudinale du fil d'entrelacement, il existe la relation suivante:

3. Tissu composite selon la revendication 1 ou 2, caractérisé par le fait que les fils d'entrelacement sont orientés transversalement.

4. Tissu composite selon la revendication 1 ou 2, caractérisé par le fait que les fils d'entrelacement sont orientés longitudinalement.

5. Tissu composite selon l'une quelconque des revendications 1 à 4, caractérisé par le fait que le tissu supérieur (1, 5) présente une armure simple.

6. Tissu composite selon l'une quelconque des revendications 1 à 4, caractérisé par le fait que le tissu supérieur (10) présente une armure sergée.

7. Tissu composite selon l'une quelconque des revendications 1 à 6, caractérisé par le fait que le tissu inférieur (7) présente une armure simple.

8. Tissu composite selon l'une quelconque des revendications 1 à 6, caractérisé par le fait que le tissu inférieur (8, 9) présente une armure sergée.

9. Tissu composite selon la revendication 8, caractérisé par le fait que la toile composite est constituée de deux tissus à armure triple sergée, faits de deux fils de finesse différente et que la face extérieure du tissu supérieur (10) présente des fils flottés longitudinalement et la surface extérieure du tissu supérieur (3) des fils flottés transversalement.

10. Tissu composite selon l'une quelconque des revendications 1 à 9, caractérisé par le fait que les fils d'entrelacement sont constitués en une matière multifilaire.

11. Tissu composite selon l'une quelconque des revendications 1 à 9, caractérisé par le fait que les fils d'entrelacement sont constitués en une matière monofil dont la dilatation est égale à au moins 30%.

12. Tissu composite selon la revendication 11, caractérisé par le fait que le diamètre des fils d'entrelacement est égal au maximum à 75% du diamètre du fil le plus épais du tissu supérieur.

13. Tissu composite selon l'une quelconque des revendications 1 à 12, caractérisé par le fait que le nombre des points d'entrecroisement dans le tissu inférieur est au minimum égal au nombre des ondulations situées à l'extérieur du tissu inférieur, ondulations qui s'étendent en direction des fils d'entrelacement.
